# EUROPÄISCHE PATENTSCHRIFT

(11) **EP 0 898 102 B1**
(45) Veröffentlichungstag und Bekanntmachung des Hinweises auf die Patenterteilung: **16.04.2003**
(21) Anmeldenummer: 98113640.1
(22) Anmeldetag: 22.07.1998
(51) Int. Cl.: F16K 31/06, F16J 10/02

(54) **Fluidbetätigter Arbeitszylinder**
Fluid actuated working cylinder
Vérin hydraulique actionné par fluide

(30) Priorität: 16.08.1997 DE 29714681 U
(43) Veröffentlichungstag der Anmeldung: 24.02.1999
(73) Patentinhaber: Festo AG & Co, 73734 Esslingen (DE)
(72) Erfinder: Stoll, Kurt, Dr., 73732 Esslingen (DE); Wolter, Eberhard, 73760 Ostfildern (DE)
(74) Vertreter: Abel, Martin, Dipl.-Ing.

(56) Entgegenhaltungen:
- EP-A- 0 297 194
- DE-A- 4 439 667
- US-A- 5 318 157

## Beschreibung

Die Erfindung betrifft einen fluidbetätigten Arbeitszylinder, mit einem Gehäuse, das einen von zwei stirnseitigen Abschlußwänden begrenzten Aufnahmeraum enthält, in dem sich ein axial verschiebbarer Kolben befindet, der mit einer zumindest die vordere Abschlußwand durchsetzenden Kolbenstange verbunden ist, wobei die vordere Abschlußwand mit wenigstens einem zur Steuerung der Fluidbeaufschlagung des Kolbens dienenden, elektromagnetisch betätigbaren Steuerventil ausgestattet ist, das mindestens eine Magnetspule und einen dieser zugeordneten, zur Betätigung wenigstens einer Steuerpartie des Steuerventils dienenden beweglichen Magnetanker aufweist.

Ein pneumatisch betriebener Arbeitszylinder dieser Art geht aus der DE 44 39 667 A1 hervor. Bei diesem bekannten Arbeitszylinder ist in die deckelartig ausgebildete vordere Abschlußwand ein Steuerventil integriert, das patronenartig ausgeführt und in eine Ausnehmung seitlich neben der Kolbenstange eingesteckt ist.

Ein Vorteil dieser integrierten Bauweise ist die Vermeidung unnötig langer Fluidwege. Ferner kann der fluidleitungstechnische Aufwand reduziert werden. Die geringe Baugröße des Steuerventils beschränkt allerdings die Durchflußwerte und die realisierbaren Betätigungskräfte. Auch kann die Abfuhr der von der Magnetspule erzeugten Wärme wegen der geringen Spulenoberfläche Probleme bereiten.

Aus der US-A-5,138,157 geht ein hydraulischer Stoßdämpfer hervor, der mit einem Magnetventil ausgestattet ist, um die Drosselungsintensität einstellen zu können. Das Magnetventil ist ringförmig ausgebildet und wird von der Kolbenstange des Stoßdämpfers koaxial durchsetzt. Das Ventilglied des Magnetventils ist drehbar ausgebildet und kann mittels eines drehangetriebenen Rotors verdreht werden, um unterschiedliche Stellungen zu erhalten. An dem Ventilglied sind radial vorspringende Schließabschnitte angeordnet, die mit mehreren über den Umfang der Kolbenstange verteilten, radial orientierten Öffnungen zusammenarbeiten, um die gewünschte Dämpfungseinstellung zu erhalten.

Es ist die Aufgabe der vorliegenden Erfindung, einen fluidbetätigten Arbeitszylinder der eingangs genannten Art zu schaffen, der eine Kombination von Steuerventil und Abschlußdeckel ermöglicht und dabei höhere Durchströmwerte und eine bessere Wärmeabfuhr verspricht.

Zur Lösung dieser Aufgabe ist vorgesehen, dass die Magnetspule und der Magnetanker des Steuerventils von der Kolbenstange durchsetzt werden, dass die wenigstens eine Steuerpartie des Steuerventils ringförmig ausgebildet ist und die Kolbenstange umschließt, wobei sie axial einem die Kolbenstange ebenfalls umschließenden gehäusefesten ringförmigen Ventilsitz gegenüberliegt, und dass die Bewegungsrichtung des Magnetankers und der wenigstens einen Steuerpartie zumindest im wesentlichen parallel zu derjenigen der Kolbenstange verläuft.

Während beim gattungsbildenden Stand der Technik der Einbauort des Steuerventils auf eine Stelle im Umfangsbereich der Kolbenstange konzentriert ist und man somit von einer punktuellen Anordnung sprechen könnte, wird die Kolbenstange bei der erfindungsgemäßen Ausgestaltung vom Steuerventil ringförmig umschlossen, wobei die Kolbenstange sowohl die Magnetspule als auch den Magnetanker durchsetzt. Da die wenigstens eine Steuerpartie gemäß Erfindung ringförmig ausgebildet ist, so dass sie sich um die Kolbenstange herum erstreckt, kann auch bei nur geringer Schaltbewegung des Magnetankers ein verhältnismäßig großer Strömungsquerschnitt zur Verfügung gestellt werden, was die Verwirklichung hoher Durchflußwerte ermöglicht. Die Bewegungsrichtung des Magnetankers und der wenigstens einen Steuerpartie verläuft im wesentlichen parallel zu denjenigen der Kolbenstange. Darüber hinaus kann eine ringförmige Magnetspule verwendet werden, die über einen ausreichend großen Durchmesser verfügt, um infolge der dadurch vorhandenen größeren Außenfläche eine gute Wärmeabfuhr zu gewährleisten. Es hat sich außerdem erwiesen, dass sich bei Verwendung von Magnetspulen größerer Durchmesser eine bessere Ausnutzung des Magnetflusses ergibt. Somit ist es möglich, höhere Schaltkräfte zu realisieren oder die erforderlichen Schaltkräfte mit geringem Energieaufwand zu erzeugen.

Vorteilhafte Weiterbildungen der Erfindung gehen aus den Unteransprüchen hervor.

Als besonders zweckmäßig wird angesehen, das mindestens eine Steuerventil koaxial bezüglich der es durchsetzenden Kolbenstange anzuordnen.

Eine zweckmäßige Ausgestaltung sieht vor, das Steuerventil als 3/2-Wegeventil auszubilden und derart fluidtechnisch mit einem der vom Kolben im Aufnahmeraum abgeteilten Arbeitskammern zu verknüpfen, daß entweder eine Verbindung mit einem Speisekanal oder eine Verbindung mit einem Abfuhrkanal vorliegt, während gleichzeitig die Verbindung zum jeweils anderen Kanal unterbrochen ist. Ein Steuerventil mit vergleichbarer Funktion kann ergänzend an der rückseitigen Abschlußwand vorgesehen werden, um die Zufuhr und Abfuhr von Druckmedium bezüglich der anderen Arbeitskammer zu steuern und den Arbeitszylinder durch abgestimmte Betätigung der Steuerventile zu betreiben. Hier wäre sogar eine zylinderinterne Verknüpfung der beiden Steuerventile möglich, um auf einfache Weise zum Beispiel eine 5/2-Wegefunktion zu realisieren.

Anstelle nur eines Steuerventils könnten in der vorderen Abschlußwand auch mehrere axial aufeinanderfolgend angeordnete ringförmige Steuerventile vorgesehen sein, so daß sich ein mehrstufiger Aufbau ergibt. Dies empfiehlt sich speziell dann, wenn eine exakte Positionierung des Kolbens und der mit diesem verbundenen Kolbenstange erfolgen soll, da dann unter anderem die Möglichkeit besteht, zwei 2/2-Wegeventile zu kombinieren.

Kommt eine Kolbenstange aus ferromagnetischem Material zum Einsatz, kann sie bei Bedarf ergänzend zur Flußleitung des von der Spule erzeugten Magnetfeldes herangezogen werden.

Ein in axialer Richtung besonders kompakt bauender Arbeitszylinder ergibt sich, wenn der Magnetanker einen in den der Spule axial vorgelagerten Bereich ragenden ringscheibenförmigen Ankerabschnitt aufweist. Dieser kann mit einem hohlzylindrischen Ankerabschnitt kombiniert sein, der insbesondere als Führung bei der Bewegung des Magnetankers dienen kann.

Nachfolgend wird die Erfindung anhand der beiliegenden Zeichnung näher erläutert. Diese zeigt einen Längsschnitt durch eine bevorzugte Ausführungsform des Arbeitszylinders, der in beiden Abschlußwänden mit einem Steuerventil ausgestattet ist, die oberhalb und unterhalb der längs verlaufenden Symmetrielinie in unterschiedlichen Schaltstellungen dargestellt sind.

Der Arbeitszylinder des Ausführungsbeispiels wird pneumatisch betrieben. Er verfügt über ein längliches Gehäuse 1, in dem ein zylindrischer Aufnahmeraum 2 ausgebildet ist, in dem sich ein axial verschiebbarer Kolben 3 befindet. Umfangsseitig ist der Aufnahmeraum 2 von einem rohrförmigen Gehäuseteil 4 und an seinen beiden Axialseiten von jeweils einer Abschlußwand 5, 6 begrenzt. Die Abschlußwände 5, 6 sind beim Ausführungsbeispiel von separaten, stirnseitig an das rohrförmige Gehäuseteil 4 angesetzten Abschlußdeckeln 7, 8 gebildet.

An dem Kolben 3 ist eine sich koaxial bezüglich des Gehäuses 1 erstreckende Kolbenstange 12 festgelegt, die sich zur Vorderseite des Gehäuses 1 hin erstreckt und die vordere Abschlußwand 5 axial verschieblich durchsetzt.. Am außerhalb des Gehäuses 1 liegenden Abschnitt der Kolbenstange 12 ist eine nicht näher dargestellte Befestigungseinrichtung vorgesehen, die die Anbringung eines durch den Arbeitszylinder zu verlagernden Bauteils ermöglicht.

Der Kolben 3 unterteilt den Aufnahmeraum 2 in eine vordere und eine rückseitige Arbeitskammer 13, 14. Jeder dieser Arbeitskammern 13, 14 sind in der benachbarten Abschlußwand 5, 6 ein mit einer Druckquelle P verbindbarer Speisekanal 15, 15' und ein zu einer Drucksenke R führender Abfuhrkanal 16, 16' zugeordnet. Letzterer ist beim Ausführungsbeispiel ein Entlüftungskanal, der mit der Atmosphäre kommuniziert.

Jeder Abschlußdeckel 7, 8 ist mit einem elektromagnetisch betätigbaren Steuerventil 17, 18 ausgestattet, das beispielsgemäß als 3/2-Wegeventil ausgeführt ist. Es ist zwischen einer Zufuhrstellung und einer Abfuhrstellung umschaltbar, in der entweder der Speisekanal 15, 15' oder der Abfuhrkanal 16, 16' mit der benachbarten Arbeitskammer 13, 14 verbunden ist, wobei der jeweils andere Kanal abgesperrt ist. Auf diese Weise läßt sich die beidseitige Fluidbeaufschlagung des Kolbens 3 steuern, um diesen gemeinsam mit der Kolbenstange 12 axial gemäß Doppelpfeil 22 in die eine oder andere Richtung zu verlagern.

Beide Steuerventile 17, 18 verfügen unter anderem jeweils über eine gehäusefest angeordnete Magnetspule 23, 23', mit der ein beweglicher Magnetanker 24, 24' in Wirkverbindung steht. Der Magnetanker 24, 24' dient zur Betätigung wenigstens einer und beim Ausführungsbeispiel zur Betätigung jeweils zweier Steuerpartien 25, 26; 25', 26', die im Zusammenwirken mit einem jeweils zugeordneten Ventilsitz 27, 28; 27', 28' die schon erwähnte Fluidzufuhr und Fluidabfuhr steuern. Die Betätigung wird durch elektrische Betätigungssignale hervorgerufen, die über elektrische Leiter 32, 32' der Magnetspule 23, 23' zugeführt werden, so daß diese erregt wird und ein Magnetfeld erzeugt, das die Bewegung des Magnetankers 24, 24' hervorruft.

Ein großer Vorteil des Arbeitszylinders resultiert daraus, daß das am vorderen Abschlußdeckel 7 vorgesehene vordere Steuerventil 17 so ausgebildet und angeordnet ist, daß seine Magnetspule 23 und der Magnetanker 24 von der Kolbenstange 12 durchsetzt werden. Darüber hinaus verläuft die durch Doppelpfeil 33 angedeutete Bewegungsrichtung des Magnetankers 24 parallel zur Bewegungsrichtung 22 der Kolbenstange 12. Auf diese Weise ergibt sich insgesamt eine kompakte Anordnung, die hohe Durchflußwerte für das Druckmedium gewährleistet, hohe Schaltkräfte ermöglicht und eine gute Wärmeabfuhr der von der Magnetspule 23 erzeugten Wärme gewährleistet.

Anstelle eines eine lineare Verschiebebewegung ausführenden Magnetankers könnte auch ein Klappanker vorgesehen sein, der eine Art Klapp- oder Schwenkbewegung als Umschaltbewegung ausführt.

Bevorzugt ist das Steuerventil 17 wie abgebildet ringförmig ausgeführt und so angeordnet, daß es die Kolbenstange 12 im Bereich ihres Außenumfanges koaxial umschließt.

Bei dem im Ausführungsbeispiel realisierten bevorzugten Aufbau ist der vordere Abschlußdeckel 7 mehrteilig ausgeführt und verfügt über zwei axial beabstandete ringförmige Deckelteile 34, 35', zwischen denen das vordere Steuerventil 17 eingespannt ist. Die beiden Deckelteile 34, 35 können gemeinsam mit dem zwischengefügten Steuerventil 17 durch eine strichpunktiert angedeutete Schraubverbindung 36 fest mit dem rohrförmigen Gehäuseteil 4 verschraubt sein. Die von der Kolbenstange 12 durchsetzte axiale Durchbrechung 37 des vorderen Abschlußdeckels 7 setzt sich durch axial aufeinanderfolgende Längenabschnitte in den beiden Deckelteilen 34, 35 sowie im zugeordneten Steuerventil 17 zusammen. In dem im vorderen, axial äußeren Deckelteil 34 ausgebildeten Längenabschnitt der Durchbrechung 37 können wie abgebildet eine ringförmige Dichtungseinrichtung 38 sowie eine ringförmige Führungseinrichtung 39 vorgesehen sein, die die Kolbenstange 12 umschließen und mit dieser dichtend bzw. führend zusammenarbeiten.

Im einzelnen verfügt das beispielsgemäße vordere Steuerventil 17 über ein ringförmiges Gehäuseteil 42, mit dem es zwischen den beiden ebenfalls ringscheibenähnlichen Deckelteilen 34, 35 fixiert ist. In einer Ausnehmung des. ringförmigen Gehäuseteils 42 ist die ebenfalls ringförmige, in Axialrichtung auffallend kurz bauende Magnetspule 23 untergebracht, von der die elektrischen Leiter 32 ausgehen. Die Fixierung am ringförmigen Gehäuseteil 42 kann durch eine Befestigungseinrichtung 43 insbesondere in Gestalt einer Schraubverbindung erfolgen.

Radial zwischen dem Gehäuseteil 42 und der Kolbenstange 12 ist ein ringförmiger Zwischenraum 44 vorgesehen. In ihm befindet sich ein hohlzylindrischer Ankerabschnitt 45 des Magnetankers 24, der mit seiner Außenfläche an der Innenfläche des ringförmigen Gehäuseteils 42 axial verschiebbar geführt ist. Ein zwischen diesen zusammenwirkenden zylindrischen Flächen angeordneter und zweckmäßigerweise am Magnetanker 24 fixierter Dichtring 46 verhindert ein Hindurchströmen der Druckluft zwischen den erwähnten, relativ zueinander beweglichen Teilen.

Der Magnetanker 24 verfügt des weiteren über einen am einen Endbereich des hohlzylindrischen Ankerabschnittes 45 angeordneten ringscheibenförmigen Ankerabschnitt 47, der sich radial nach außen in einen der Magnetspule 23 axial vorgelagerten Bereich erstreckt. Beim Ausführungsbeispiel ragt der ringscheibenförmige Ankerabschnitt 47 auf der dem Aufnahmeraum 2 zugewandten Axialseite vor die Magnetspule 23.

Die beiden schon erwähnten Steuerpartien 25, 26 des vorderen Steuerventils 17 sind axial entgegengesetzt orientiert und befinden sich beim Ausführungsbeispiel an den beiden einander axial entgegengesetzten Endbereichen des Magnetankers 24. Sie sind jeweils von ringförmigen Partien des Magnetankers gebildet, die sich im einen Falle an der dem Aufnahmeraum 2 zugewandten Stirnfläche des ringscheibenförmigen Ankerabschnittes 47 und im anderen Falle am entgegengesetzten stirnseitigen Endbereich des hohlzylindrischen Ankerabschnittes 45 befinden.

Die schon erwähnten Ventilsitze 27, 28 sind ebenfalls ringförmig ausgebildet und umschließen die Kolbenstange 12 konzentrisch, wobei sie der jeweils zugeordneten Steuerpartie 25, 26 axial gegenüberliegen. Die Ventilsitze 27, 28 sind gehäusefest an der vorderen Abschlußwand 5 vorgesehen und befinden sich beispielsgemäß an der dem Steuerventil 17 zugewandten Axialseite der beiden Deckelteile 34, 35.

Eine zweckmäßigerweise in dem Zwischenraum 44 angeordnete Federeinrichtung 48 stützt sich zwischen der vorderen Abschlußwand 5 und dem Magnetanker 24 ab, wobei sie letzteren in eine unbetätigte Stellung vorspannt, die beim Ausführungsbeispiel der Abfuhrstellung entspricht. Hier ist die eine Steuerpartie 26 axial vom zugeordneten Ventilsitz 28 abgehoben, so daß sich ein ringförmiger Überströmspalt 52 ergibt, der einen in der vorderen Abschlußw.and 5 verlaufenden, die Kolbenstange 12 koaxial umgebenden Ringraum 53 mit einer beispielsgemäß im äußeren Deckelteil 34 ausgebildeten ringförmigen Abströmkammer 54 verbindet, die mit dem Abfuhrkanal 16 kommuniziert. Da der Ringraum 53 mittels der Dichtungseinrichtung 38 zur Atmosphäre hin abgedichtet ist, andernends jedoch zu der sich anschließenden vorderen Arbeitskammer 13 hin offen ist, kann somit das in der vorderen Arbeitskammer 13 befindliche Druckmedium gemäß Pfeil 55 abströmen. Wird gleichzeitig der rückseitigen Arbeitskammer 14 Druckmedium zugeführt, bewegt sich der Kolben 3 nach vorn, und die Kolbenstange 12 fährt aus.

Durch Bestromung der Magnetspule 23 erzeugt diese ein Magnetfeld, das durch den axial beweglichen ferromagnetischen Magnetanker 24 verläuft, so daß der ringscheibenförmige Ankerabschnitt 47 unter Verringerung des zuvor noch vorhandenen Luftspaltes axial von der Magnetspule 23 angezogen wird. Dadurch schaltet der gesamte Magnetanker 24 in eine betätigte Stellung um, die der schon erwähnten Zufuhrstellung entspricht. Dabei wird die Steuerpartie 25 vom zugeordneten Ventilsitz 27 abgehoben, und es wird ein die Kolbenstange 12 mit Radialabstand umgebender zweiter ringförmiger Überströmspalt 56 freigegeben, durch den hindurch der Ringraum 53 mit einer radial außerhalb diesem liegenden ringförmigen Zuströmkammer 57 kommuniziert, die mit dem Speisekanal 15 in Verbindung steht. Gleichzeitig wird der oben erwähnte erste ringförmige Überströmspalt 52 verschlossen, indem die diesem zugeordnete Steuerpartie 26 am zugehörigen Ventilsitz 28 zur Anlage gelangt. Somit strömt Druckmedium gemäß Pfeil 58 in die vordere Arbeitskammer 13 ein und beaufschlagt den Kolben 3, der sich daraufhin in Richtung zur rückseitigen Abschlußwand 6 verlagert, wenn die rückseitige Arbeitskammer 14 ihrerseits durch Betätigung des zugeordneten Steuerventils 18 mit dem Abfuhrkanal 16' verbunden ist.

Der Magnetanker 24 mit den Steuerpartien 25, 26 bildet beim Ausführungsbeispiel das bewegliche Ventilglied des Steuerventils 17. Es ist insgesamt ring- oder hülsenähnlich ausgeführt und verfügt über eine Durchbrechung, durch die hindurch sich die Kolbenstange 12 mit ringsumlaufendem radialem Abstand erstreckt, so daß die Funktion des Steuerventils 17 nicht von der Bewegung der Kolbenstange 12 beeinträchtigt wird. Die konkrete Gestalt des beim Ausführungsbeispiel zum Einsatz gelangenden Magnetankers 24 ließe sich als "hutähnlich" bezeichnen.

Üblicherweise wird man eine Kolbenstange 12 verwenden, die aus nicht-magnetisierbarem Material besteht, beispielsweise Aluminiummaterial. Auf diese Weise ist eine Beeinflussung des von der Magnetspule 23 erzeugten Magnetfeldes ausgeschlossen. Denkbar wäre es aber auch, die Kolbenstange und eventuell auch das ringförmige Gehäuseteil 42 in die Erzeugung des Magnetfeldes miteinzubeziehen, indem man eines oder beide dieser Teile aus ferromagnetischem Material herstellt.

Die beispielsgemäße Ausgestaltung des Magnetankers 24 macht eine Druckkompensation möglich, die zur Folge hat, daß zumindest in der unbetätigten Stellung und zweckmäßigerweise auch in der betätigten Stellung praktisch keine vom Fluiddruck herrührenden Differenzkräfte auf den Magnetanker 24 einwirken. Die unbetätigte Stellung kann somit schon mit einer verhältnismäßig schwachen Federeinrichtung 48 gewährleistet werden, so daß der Umschaltvorgang mit hoher Geschwindigkeit vonstatten gehen kann.

Ersichtlich läßt sich der Arbeitszylinder mit einer Magnetspule 23 verhältnismäßig großen Spulendurchmessers ausstatten, ohne daß sich dies nachteilig auf die Baugröße des Arbeitszylinders auswirkt. Als Einbauraum stehen praktisch die gesamten Querabmessungen des Arbeitszylinders im Umfangsbereich der Kolbenstange 12 zur Verfügung. Dies ermöglicht die Realisierung hoher Schaltkräfte und auch einer großen, der Wärmeabfuhr förderlichen Spulenoberfläche.

Das Steuerventil könnte auch mehrere, beispielsweise zwei Magnetspulen aufweisen, die zweckmäßigerweise koaxial zueinander angeordnet sind und beide von der Kolbenstange durchsetzt werden.

Bei einem Arbeitszylinder, der über eine axial durchgehende und beide Abschlußwände durchsetzende Kolbenstange verfügt, könnte ohne weiteres in beiden Abschlußwänden ein Steuerventil integriert werden, das dem soeben erläuterten vorderen Steuerventil 17 hinsichtlich Aufbau und Anordnung entspricht. Um einheitliche Bauteile verwenden zu können, läßt sich ein solches Steuerventil allerdings auch an einem nicht von einer Kolbenstange durchsetzten Abschlußdeckel vorsehen, wie dies beim Ausführungsbeispiel im Zusammenhang mit dem rückseitigen Abschlußdeckel 8 der Fall ist. Das dort eingesetzte rückwärtige Steuerventil 18 hat den gleichen Aufbau wie das vordere Steuerventil 17, und auch das axial innere Deckelteil 35' kann im Aufbau dem entsprechenden Deckelteil 34 des vorderen Abschlußdeckels 7 entsprechen. Lediglich das axial äußere Deckelteil 34' weicht insofern vom äußeren Deckelteil 35 des vorderen Abschlußdeckels 7 ab, als hier keine zentrale Durchbrechung für die Kolbenstange vorhanden ist.

Die beiden Steuerventile 17, 18 lassen sich abgestimmt derart betätigen, daß der Kolben 3 mit der Kolbenstange 12 eine gewünschte Axialbewegung durchführt. Auch eine Positionierung in einer gewünschten Axialposition ist möglich, wenngleich dies bei einem modifizierten Aufbau des Arbeitszylinders präziser möglich wäre. Diese abgewandelte Bauform sieht im jeweiligen Abschlußdeckel einen mehrstufigen Ventilaufbau vor, indem jeweils mehrere und vorzugsweise zwei Steuerventile gleichen Aufbaus axial aufeinanderfolgend installiert sind. Hier könnte jedes Steuerventil vorzugsweise als 2/2-Wegeventil ausgeführt sein, um besonders einfach eine Steuerung im Rahmen der sogenannten Pulsweitenmodulation zu gestatten.

Des weiteren besteht die Möglichkeit, das vordere und rückwärtige Steuerventil 17, 18 fluidisch miteinander zu verknüpfen. Diese Verknüpfung kann beispielsweise derart erfolgen, daß der Speisekanal 15' des rückseitigen Steuerventils 18 über einen gehäuseinternen, strichpunktiert angedeuteten Verbindungskanal 59 mit dem Speisekanal 15 des vorderen Steuerventils 17 verbunden wird. Die direkte Verbindung des rückseitigen Speisekanals 15' zu einer Druckquelle wird in diesem Falle unterbrochen. Indem nun eine zentrale Druckeinspeisung erfolgt, kann durch abgestimmte Betätigung der beiden Steuerventile 17, 18 beispielsweise eine 5/2-Ventilfunktion realisiert werden.

Soweit in der vorstehenden Beschreibung von ring- oder hülsenartiger Bauform die Rede ist, bezieht sich dies sowohl auf kreisförmige als auch auf unkreisförmige und zum Beispiel elliptische oder ovale Querschnitt-Formgebungen. Die unkreisförmige Querschnittsgestalt kann insbesondere dann von Vorteil sein, wenn auch die Kolbenstange über einen unkreisförmigen Querschnitt verfügt. Zweckmäßigerweise paßt man zumindest den Innenquerschnitt des Magnetankers an die Außenkontur der Kolbenstange an.

## Patentansprüche

1. Fluidbetätigter Arbeitszylinder, mit einem Gehäuse (1), das einen von zwei stirnseitigen Abschlußwänden (5, 6) begrenzten Aufnahmeraum (2) enthält, in dem sich ein axial verschiebbarer Kolben (3) befindet, der mit einer zumindest die vordere Abschlußwand (5) durchsetzenden Kolbenstange (12) verbunden ist, wobei die vordere Abschlußwand (5) mit wenigstens einem zur Steuerung der Fluidbeaufschlagung des Kolbens (3) dienenden, elektromagnetisch betätigbaren Steuerventil (17) ausgestattet ist, das wenigstens eine Magnetspule (23) und einen dieser zugeordneten, zu Betätigung wenigstens einer Steuerpartie (25, 26) des Steuerventils (17) dienenden beweglichen Magnetanker aufweist, **dadurch gekennzeichnet, dass** die Magnetspule (23) und der Magnetanker (24) des Steuerventils (17) von der Kolbenstange (12) durchsetzt werden, dass die wenigstens eine Steuerpartie (25, 26) des Steuerventils (17) ringförmig ausgebildet ist und die Kolbenstange (12) umschließt, wobei sie axial einem die Kolbenstange (12) ebenfalls umschließenden gehäusefesten ringförmigen Ventilsitz (27, 28) gegenüberliegt, und dass die Bewegungsrichtung (33) des Magnetankers (24) und der wenigstens einen Steuerpartie (25, 26) zumindest im wesentlichen (24) parallel zu derjenigen (22) der Kolbenstange (12) verläuft.

2. Arbeitszylinder nach Anspruch 1, **dadurch gekennzeichnet, dass** die Kolbenstange (12) von der Magnetspule (23) und vom Magnetanker (24) des Steuerventils (17) unter koaxialer Anordnung umschlossen wird.

3. Arbeitszylinder nach Anspruch 1 oder 2, **dadurch gekennzeichnet, dass** das Steuerventil (17) zwei axial entgegengesetzt orientierte Steuerpartien (25, 26) aufweist, die jeweils einem gehäusefesten ringförmigen Ventilsitz (27, 28) gegenüberliegen, wobei die eine Steuerpartie (25) die Fluidzufuhr und die andere Steuerpartie (26) die Fluidabfuhr bezüglich einer der vom Kolben (3) im Aufnahmeraum (2) abgeteilten Arbeitskammern (13, 14) und dabei insbesondere bezüglich der vorderen Arbeitskammer (13) steuert.

4. Arbeitszylinder nach Anspruch 3, **dadurch gekennzeichnet, dass** in der vorderen Abschlußwand (5) ein die Kolbenstange (12) umgebender, zur vorderen Arbeitskammer (13) ausmündender Ringraum (53) vorhanden ist, der je nach Schaltstellung des Magnetankers (24) mit einem Speisekanal (15) oder einem Abfuhrkanal (16) kommuniziert.

5. Arbeitszylinder nach einem der Ansprüche 1 bis 4, **dadurch gekennzeichnet, daß** die wenigstens eine Steuerpartie (25, 26) am Magnetanker (24) vorgesehen ist.

6. Arbeitszylinder nach einem der Ansprüche 1 bis 5, **dadurch gekennzeichnet, daß** der die Kolbenstange (12) umschließende Magnetanker (24) ring- oder hülsenähnliche Gestalt hat.

7. Arbeitszylinder nach Anspruch 6, **dadurch gekennzeichnet, daß** der Magnetanker (24) einen in den der Magnetspule (23) axial vorgelagerten Bereich ragenden ringscheibenförmigen Ankerabschnitt (47) aufweist.

8. Arbeitszylinder nach Anspruch 7, **dadurch gekennzeichnet, daß** der Magnetanker (24) einen von der Magnetspule (23) radial außen umgriffenen hohlzylindrischen Ankerabschnitt (45) aufweist, der koaxial von dem ringscheibenförmigen Ankerabschnitt (47) wegragt.

9. Arbeitszylinder nach einem der Ansprüche 1 bis 8, **dadurch gekennzeichnet, daß** die die Kolbenstange (12) umschließende Magnetspule (23) ring- oder hülsenähnliche Gestalt hat.

10. Arbeitszylinder nach einem der Ansprüche 1 bis 9, **dadurch gekennzeichnet, daß** das Steuerventil (17) insgesamt ringförmig ausgebildet ist und die Kolbenstange (12) vorzugsweise koaxial umschließt.

11. Arbeitszylinder nach Anspruch 10, **dadurch gekennzeichnet, daß** das Steuerventil (17) axial zwischen zwei ringförmigen Deckelteilen (34, 35) der als Abschlußdeckel (7) ausgeführten vorderen Abschlußwand (5) angeordnet ist.

12. Arbeitszylinder nach einem der Ansprüche 1 bis 11, **dadurch gekennzeichnet, daß** die vordere Abschlußwand (5) mehrere axial aufeinanderfolgend angeordnete Steuerventile (17) aufweist.

13. Arbeitszylinder nach einem der Ansprüche 1 bis 12, **dadurch gekennzeichnet, daß** die rückseitige Abschlußwand (6) ebenfalls mit einem Steuerventil (18) ausgestattet ist, das funktionell mit dem vorderseitigen Steuerventil (17) verknüpft sein kann.

14. Arbeitszylinder nach einem der Ansprüche 1 bis 13, **dadurch gekennzeichnet, daß** eine durchgehende, beide Abschlußwände (5, 6) durchsetzende Kolbenstange (12) vorhanden ist, wobei jeder Abschlußwand (5, 6) ein von der Kolbenstange (12) durchsetztes Steuerventil (17) zugeordnet ist.

## Claims

1. Fluid-actuated operating cylinder with a housing (1) containing a locating chamber (2) bounded by two end walls (5, 6) and housing an axially movable piston (3) connected to a piston rod (12) passing at least through the front end wall (5), the front end wall (5) being provided with at least one solenoid-operated control valve (17) for controlling the admission of fluid to the piston (3), said control valve having at least one solenoid coil (23) and a movable solenoid armature assigned thereto for operating at least one control section (25, 26) of the control valve (17), **characterised in that** the piston rod (12) passes through the solenoid coil (23) and the solenoid armature (24) of the control valve (17), **in that** the at least one control section (25, 26) of the control valve (17) is annular and surrounds the piston rod (12); lying axially opposite an annular valve seat (27, 28) permanently located on the housing and also surrounding the piston rod (12), and **in that** the direction of movement (33) of the solenoid armature (24) and the at least one control section (25, 26) is at least substantially (24) parallel to that (22) of the piston rod (12).

2. Operating cylinder according to claim 1, **characterised in that** the piston rod (12) is surrounded by the solenoid coil (23) and the solenoid armature (24) of the control valve (17) in a coaxial arrangement

3. Operating cylinder according to claim 1 or 2, **characterised in that** the control valve (17) has two control sections (25, 26) oriented axially opposite each other, each lying opposite an annular valve seat (27, 28) permanently located on the housing, one control section (25) controlling the supply of fluid and the other control section (26) controlling the discharge of fluid to and/or from one of the operating chambers (13, 14) partitioned off by the piston (3) in the locating chamber (2), in particular to and/or from the front operating chamber (13).

4. Operating cylinder according to claim 3, **characterised in that** an annular chamber (53) surrounding the piston rod (12) and terminating towards the front operating chamber (13) is provided in the front end wall (5) to communicate either with a feed passage (15) or a discharge passage (16) depending on the control position of the solenoid armature (24).

5. Operating cylinder according to any of claims 1 to 4, **characterised in that** the at least one control section (25, 26) is provided on the solenoid armature (24).

6. Operating cylinder according to any of claims 1 to 5, **characterised in that** the solenoid armature (24) surrounding the piston rod (12) has an annular or sleeve-like shape.

7. Operating cylinder according to claim 6, **characterised in that** the solenoid armature (24) has an annular disk-shaped armature section (47) extending into the area lying axially in front of the solenoid coil (23).

8. Operating cylinder according to claim 7, **characterised in that** the solenoid armature (24) has a hollow cylindrical armature section (45) radially encompassed by the solenoid coil (23) and coaxially projecting away from the annular disk-shaped armature section (47).

9. Operating cylinder according to any of claims 1 to 8, **characterised in that** the solenoid coil (23) surrounding the piston rod (12) has an annular or sleeve-like shape.

10. Operating cylinder according to any of claims 1 to 9, **characterised in that** the control valve (17) is generally designed to be annular and to surround the piston rod (12) preferably coaxially.

11. Operating cylinder according to claim 10, **characterised in that** the control valve (17) is axially located between two annular cover parts (34, 35) of the front end wall (5) designed as end cover (7).

12. Operating cylinder according to any of claims 1 to 11, **characterised in that** the front end wall (5) is provided with a plurality of axially consecutive control valves (17).

13. Operating cylinder according to any of claims 1 to 12, **characterised in that** the rear end wall (6) is also provided with a control valve (18), which can be functionally linked to the front control valve (17).

14. Operating cylinder according to any of claims 1 to 13, **characterised in that** a continuous piston rod (12) passing through both end walls (5, 6) is provided, each end wall (5, 6) being allocated a control valve (17) through which the piston rod (12) passes.

## Revendications

1. Cylindre de travail actionné au moyen d'un fluide, comportant un boîtier (1) qui contient un volume de réception (2) limité par deux parois d'extrémités (5, 6) frontales, dans lequel se trouve un piston (3) coulissant axialement et qui est relié à une tige de piston (12) traversant au moins la paroi d'extrémité avant (5), la paroi d'extrémité avant (5) étant équipée d'au moins une soupape de commande (17) à actionnement électrique et servant à la commande de l'entraînement par fluide du piston (3), laquelle soupape de commande comporte au moins une bobine magnétique (23) et une palette magnétique mobile associée à celle-ci et servant à l'actionnement d'au moins une partie de commande (25, 26) de la soupape de commande (17), **caractérisé en ce que** la bobine magnétique (23) et la palette magnétique (24) de la soupape de commande (17) sont traversées par la tige-de piston (12), **en ce que** la ou les parties de commande (25, 26) de la soupape de commande (17) ont la forme d'un anneau et entourent la tige de piston (12), tandis qu'elles font face axialement à un siège de soupape (27, 28) de forme annulaire solidaire du boîtier, enfermant également la tige de piston (12), et **en ce que** la direction de déplacement (33) de la palette magnétique (24) et de la ou des parties de commande (25, 26) est au moins sensiblement parallèle à la direction (22) de la tige de piston (12).

2. Cylindre de travail selon la revendication 1, **caractérisé en ce que** la tige de piston (12) est enfermée par la bobine magnétique (23) et par la palette magnétique (24) de la soupape de commande (17) avec disposition coaxiale.

3. Cylindre de travail selon la revendication 1 ou 2, **caractérisé en ce que** la soupape de commande (17) comporte deux parties de commande (25, 26) orientées dans des sens opposés axialement, qui font face chacune à un siège de soupape (27, 28) de forme annulaire, solidaire du boîtier, une partie de commande (25) commandant l'arrivée du fluide et l'autre partie de commande (26) le départ du fluide par rapport à l'une des chambres de travail (13, 14) séparées par le piston (3) dans le volume de réception (2), et ici en particulier par rapport à la chambre de travail avant (13).

4. Cylindre de travail selon la revendication 3, **caractérisé en ce que** dans la paroi de terminaison avant (5) est prévu un espace annulaire (53) entourant la tige de piston (2) et débouchant vers la chambre de travail avant (13), qui communique, suivant la position de manoeuvre de la palette magnétique (24), avec un canal d'alimentation (15) ou un canal d'évacuation (16).

5. Cylindre de travail selon l'une des revendications 1 à 4, **caractérisé en ce que** la ou les parties de commande (25, 26) sont prévues sur la palette magnétique (24).

6. Cylindre de travail selon l'une des revendications 1 à 5, **caractérisé en ce que** la palette magnétique (24) entourant la tige de piston (12) a une forme de type anneau ou de type douille.

7. Cylindre de travail selon la revendication 6, **caractérisé en ce que** la palette magnétique (24) comporte un tronçon de palette (47) en forme de disque annulaire pénétrant dans la zone située axialement devant la bobine magnétique (23).

8. Cylindre de travail selon la revendication 7, **caractérisé en ce que** la palette magnétique (24) comporte un tronçon de palette (45) cylindrique creux, entouré radialement à l'extérieur par la bobine magnétique (23) et qui dépasse coaxialement du tronçon de palette (47) en forme de disque annulaire.

9. Cylindre de travail selon l'une des revendications 1 à 8, **caractérisé en ce que** la bobine magnétique (23), enfermant la tige de piston (12), a une forme de type anneau ou douille.

10. Cylindre de travail selon l'une des revendications 1 à 9, **caractérisé en ce que** la soupape de commande (17) a dans l'ensemble la forme d'un anneau et enferme de préférence coaxialement la tige de piston (12).

11. Cylindre de travail selon la revendication 10, **caractérisé en ce que** la soupape de commande (17) est disposée axialement entre deux parties formant couvercle (34, 35) de forme annulaire de la paroi de terminaison avant (5) réalisée en tant que couvercle de terminaison (7).

12. Cylindre de travail selon l'une des revendications 1 à 11, **caractérisé en ce que** la paroi de terminaison avant (5) comporte plusieurs soupapes de commande (17) disposées axialement l'une à la suite de l'autre.

13. Cylindre de travail selon l'une des revendications 1 à 12, **caractérisé en ce que** la paroi de terminaison arrière (6) est également équipée d'une soupape de commande (18) qui peut être reliée de manière fonctionnelle à la soupape de commande avant (17).

14. Cylindre de travail selon l'une des revendications 1 à 13, **caractérisé en ce qu'**il est prévu une tige de piston (12) continue traversant les deux parois de terminaison (5, 6), à chaque paroi de terminaison (5, 6) étant associée une soupape de commande (17) traversée par la tige de piston (12).
